# EUROPÄISCHE PATENTSCHRIFT

(11) **EP 1 079 902 B1**
(45) Veröffentlichungstag und Bekanntmachung des Hinweises auf die Patenterteilung: **10.04.2002**
(21) Anmeldenummer: 99926354.4
(22) Anmeldetag: 20.05.1999
(51) Int. Cl.: A63C 9/00, A63C 9/085

(54) **SKIBINDUNG**
SKI BINDING
FIXATION DE SKI

(30) Priorität: 22.05.1998 DE 19822953
(43) Veröffentlichungstag der Anmeldung: 07.03.2001
(73) Patentinhaber: Marker Deutschland GmbH, 82438 Eschenlohe (DE)
(72) Erfinder: LEHNER, Edwin, D-82490 Farchant (DE); RUFFINENGO, Piero, Salt Lake City, UT 84101-2006 (US); STEPANEK, Premek, D-82383 Hohenpeissenberg (DE)
(74) Vertreter: Patentanwalts-Partnerschaft Rotermund + Pfusch
(86) Internationale Anmeldenummer: EP9903501
(87) Internationale Veröffentlichungsnummer: WO9961118

(56) Entgegenhaltungen:
- EP-A- 0 829 281
- CH-A- 673 403

## Beschreibung

Die Erfindung betrifft eine Skibindung mit einstellbarer Schuh- bzw. Sohlenhalteranordnung zur auslösbaren Halterung eines Skischuhs, einer Skischuhsohle und/oder zumindest eines Sohlenendes in Skiquerrichtung gegen einstellbaren Auslösewiderstand, mit sowohl am Schuh oder an einem einer Seitwärtsbewegung des Schuhs folgenden Bindungsteil als auch an einem skifesten Bindungsteil zur Übertragung von Vertikalkräften zwischen Ski und Schuh angeordneten und in Normal- bzw. Mittellage des Schuhs bzw. des beweglichen Bindungsteiles zu einer vertikalen Mittellängsebene symmetrischen Abstützelementen und -flächen, die bei Auftreten eines Drehmomentes zwischen Schuh und Ski bezüglich einer Skilängsachse auf einer Seite der Mittellängsebene voneinander entlastet und/oder auf der anderen Seite der Mittellängsebene verstärkt gegeneinander gedrückt werden.

Derartige Skibindungen sind aus der CH 673 403 A5 sowie der EP 0 829 281 A1 bekannt.

Nach diesen Druckschriften wird durch besondere konstruktive Maßnahmen erreicht, daß der Auslösewiderstand der Bindung weitestgehend unabhängig vom Maß der Vertikalkräfte zwischen Skischuh und Ski bzw. zwischen skifesten und beweglichen Bindungsteilen bleibt. Zu diesem Zweck sind die zur Übertragung der Vertikalkräfte vorgesehenen Abstützelemente und -flächen an den beweglichen sowie den skifesten Bindungsteilen derart ausgebildet, daß die jeweils wirkenden Vertikalkräfte bei geringfügiger Auslenkung eines Seitwärtsbewegungen des Skischuhs folgenden Bindungsteiles aus der Mittelbzw. Normallage eine zusätzliche Kraftkomponente in Richtung der jeweiligen Seitwärtsbewegung des Skischuhes erzeugen und somit im Endergebnis die Auslösung der Bindung unterstützen. Auf diese Weise kann die einer Auslösung an sich entgegenwirkende und entsprechend den jeweiligen Vertikalkräften variierende Reibung weitestgehend kompensiert werden.

Für die aus den vorgenannten Druckschriften bekannten Bindungen sowie alle auf dem Markt erhältliche Bindungen ist typisch, daß der Auslösewiderstand in Skiquerrichtung richtungsunabhängig ist. Dies gilt auch dann, wenn die Ski bei schneller Kurvenfahrt oder bei Schrägfahrt, d.h. Fahrtrichtung quer zu einem Hang, mit starkem Kanteneinsatz gefahren werden.

Aufgabe der Erfindung ist es nun, das Auslöseverhalten einer Skibindung in Anpassung an die jeweilige Fahrsituation zu variieren.

Diese Aufgabe wird erfindungsgemäß bei einer Skibindung der eingangs angegebenen Art dadurch gelöst, daß jede mit einem Abstützelement zusammenwirkende Abstützfläche unsymmetrisch zu einer das Abstützelement etwa mittig durchsetzenden, zur Mittellängsebene parallelen Vertikalebene ausgebildet ist.

Die Erfindung beruht auf dem allgemeinen Gedanken, einerseits in grundsätzlich herkömmlicher Weise für die Gesamtheit der Abstützflächen und -elemente eine in Normal- bzw. Mittellage der Bindung zur vertikalen Mittellängsebene symmetrische Ausgestaltung vorzusehen, jedoch die jeweils mit einem einzelnen Abstützelement zusammenwirkenden Teile der Abstützflächen unsymmetrisch relativ zum Abstützelement auszubilden. Damit ergibt sich ein symmetrisches Auslöseverhalten, solange die Abstützelemente und -flächen beidseitig der vertikalen Mittellängsebene symmetrisch belastet sind. Wenn dagegen zwischen Skischuh und Ski Drehmomente bezüglich einer Skilängsachse auftreten und die Abstützelemente sowie die damit zusammenwirkenden Abstützflächenteile beiderseits der vertikalen Mittellängsebene unsymmetrisch belastet oder entlastet werden, muß sich aufgrund der unsymmetrischen Ausbildung der Abstützflächenteile bezüglich des jeweiligen Abstützelementes eine unsymmetrische Auslösecharakteristik ergeben.

Dieses unsymmetrische Auslöseverhalten der Bindung ist immer dann gegeben, wenn die Ski einseitig auf einer Längskante belastet werden. Solche Situationen treten bei Kurvenfahrt auf, weil hier praktisch nur die kurveninneren Skilängskanten belastelt werden. Ähnliches gilt bei Schrägfahrt quer zur einem Hang. Hier werden in erster Linie die bergseitigen Skilängskanten eingesetzt, während die talseitigen Skilängskanten unbelastet bleiben.

Aufgrund des erfindungsgemäß in solchen Situationen unsymmetrischen Auslöseverhaltens der Skibindung wird auch der Tatsache Rechnung getragen, daß der Skifahrer seine Muskulatur bei einseitig eingesetzten Skilängskanten entsprechend einseitig belastet.

Nach derzeitiger Kenntnis ist es beim heute üblichen Fahrstil zweckmäßig, wenn der Auslösewiderstand in Skiquerrichtung zur belasteten Sohlen- bzw. Skilängskante hin größer ist als zur anderen Sohlen- bzw. Skilängskante hin.

Grundsätzlich ist jedoch die Erfindung nicht auf eine derartige Auslegung der Bindung beschränkt. Vielmehr kann auch vorgesehen sein, zur unbelasteten bzw. entlasteten Sohlen-bzw. Skilängskante hin einen erhöhten Auslösewiderstand in Skiquerrichtung vorzusehen.

Die Unsymmetrie der Abstützfläche kann darauf beruhen, daß die Abstützfläche zumindest bereichsweise eine Seitwärtsneigung in Skiquerrichtung aufweist und/oder mit unterschiedlichen Oberflächenbereichen ausgebildet ist, derart, daß das Abstützelement bei Relativbewegungen zwischen Abstützelement und Abstützfläche über Bereiche mit unterschiedlichen Reibungskoeffizienten bzw. Seitwärtsneigungen gleitet. Damit kann die gewünschte unsymmetrische Auslösecharakteristik erzielt werden.

Die Bindung kann grundsätzlich so ausgebildet sein, daß die auftretende Reibung von der Vertikalbelastung, die der Skischuh auf den Ski ausübt, abhängig ist. Damit kann die zur Auslösung der Bindung aufzubringende Auslösekraft auch belastungsabhängig verändert werden, derart, daß die bei typischer Fahrweise auftretende Vertikalbelastung zu einer gewissen Erschwerung der Auslösung der Bindung führt, während bei geringer Vertikalbelastung eine Auslösung der Bindung erleichtert wird. Damit wird wiederrum der Tatsache Rechnung getragen, daß die Muskulatur des Skiläufers bei typischer Fahrweise stärker angespannt und aufgrund der für die erhöhte Vertikalbelastung typischen Körperhaltung auf Stoßbelastungen gut vorbereitet ist. Die Bindung verhält sich also bei typischer Fahrweise in erwünschter Weise steif, während bei untypischer Fahrweise eine Auslösung erleichtert wird.

Bei Ausnutzung von belastungsabhängiger Reibung läßt sich desweiteren erreichen, daß bei überwiegender Belastung nur eines Skis die Bindung am relativ unbelasteten Ski leichter auslöst als die Bindung am belasteten Ski. Damit kann wiederrum der unterschiedlich belasteten und gespannten Muskulatur Rechnung getragen werden.

Im übrigen wird hinsichtlich bevorzugter Merkmale der Erfindung auf die Ansprüche sowie die nachfolgende Erläuterung der Zeichnung verwiesen, anhand der besonders bevorzugte Ausführungsformen der Erfindung näher beschrieben werden.

Dabei zeigt
- Fig. 1: einen schematischen Querschnitt durch eine Stand- bzw. Pedalplatte einer erfindungsgemäßen Bindung, die einen Schuh auf einem Ski hält,
- Fig. 2: einen Querschnitt einer besonders vorteilhaften Ausführungsform,
- Fig. 3: eine schematisierte Draufsicht auf eine erfindungsgemäße Skibindung, wobei die Schnittlinie A-A die Schnittebenen der Fig. 1 und 2 anzeigt,
- Fig. 4: eine funktionsmäßig der Ausführungsform der Fig. 2 entsprechende abgewandelte Ausführungsform,
- Fig. 5: einen Querschnitt eines Skipaares bei Kurvenfahrt und
- Fig. 6: einen Querschnitt eines Skipaares bei Schrägfahrt quer zu einem Hang.

Wenn ein Skifahrer eine Kurve fährt, werden die Ski 1 gemäß Fig. 5 typischerweise stark gekanntet, derart, daß die kurveninneren Skilängskanten 1' mehr oder weniger stark in die jeweilige Piste einschneiden, während die kurvenäußeren Skilängskanten 1" von der jeweiligen Piste abgehoben sind.

Hierbei tritt zwangsläufig ein mehr oder weniger großes Drehmoment zwischen den jeweiligen Ski 1 und dem zugehörigen Skischuh 100 auf, derart, daß die kurveninnere Sohlenlängskante 100' der Skischuhe 100 gegen den Ski 1 gedrängt wird, während sich die jeweils andere Sohlenlängskante 100'' vom jeweiligen Ski 1 abzuheben sucht.

Diese Effekte sind bei Fahrt auf harter Piste besonders ausgeprägt. Bei weicher Piste bzw. im Tiefschnee sind die Belastungsunterschiede zwischen kurveninnerer und kurvenäußerer Skilängskante wesentlich geringer. Dementsprechend treten auch nur verminderte Drehmomente bezüglich einer Skilängsachse zwischen den Ski 1 und den Schuhen 100 auf.

Ähnliche Verhältnisse liegen gemäß Fig. 6 bei einer Schrägfahrt quer zu einem Hang vor. Hier werden die bergseiten Skilängskanten 1' stark in die Piste eingreifen, während die talseitigen Skilängskanten 1'' praktisch unbelastet sind.

Auch hier wird zwischen Skischuh 100 und Ski 1 jeweils ein Drehmoment bezüglich einer Skilängsachse übertragen.

Wie weiter unten dargestellt wird, kann die ungleiche Belastung der Skilängskanten 1' und 1'' dazu ausgenutzt werden, daß eine Skibindung in Skiquerrichtung zur belasteten Skilängskante hin eine andere Auslösecharakteristik als zur unbelasteten Skilängskante hin hat.

Bei der Ausführungsform der Fig. 1 ist auf einem Ski 1 skifest eine Gleitplatte 2 angebracht. Auf der Gleitplatte 2 stützt sich eine Stand- bzw. Pedalplatte 3 ab, die in Skiquerrichtung, d.h. entsprechend Fig. 1 nach links und rechts, beweglich bezüglich des Skis 1 gelagert ist. Auf der Stand- bzw. Pedalplatte 3 stützt sich eine Sohle 4 eines Skischuhs 5 ab, der mit Hilfe von Sohlenhaltern 6 einer Schuh- bzw. Sohlenhalteranordnung am Ski 1 gehaltert ist.

Die Sohlenhalter 6 sind dabei in Skiquerrichtung gegen die Sohle 4 vorgespannt, was durch Federmittel 7 symbolisch dargestellt ist. Die Federmittel 7 ermöglichen den Sohlenhaltern 6 und somit dem darin gehalterten Schuh 5 Verstellbewegungen in Skiquerrichtung, wobei der Schuh 5 bzw. dessen Sohle 4 relativ zur Stand- bzw. Pedalplatte 3 ortsfest bleibt, während die Stand- bzw. Pedalplatte 3 diesen Verstellbewegungen folgt. Die Stand- bzw. Pedalplatte 3 verstellt sich dabei relativ zum Ski 1 auf der Gleitplatte 2.

Die Federmittel 7 der Sohlenhalter 6 wirken dabei den Querverstellungen des Skischuhs 5 entgegen und bilden dadurch eine Auslösewiderstand. Dieser Auslösewiderstand ist mit Hilfe herkömmlicher Mittel einstellbar. Solange die Querverstellungen des Skischuhs 5 innerhalb eines sog. Elastizitätsbereiches der Bindung bleiben, bewirken die Rückstellkräfte der Federmittel 7, daß der Skischuh 5 nach jeder Auslenkung wieder in Skilängsrichtung ausgerichtet wird. Sobald jedoch der Skischuh 5 über seinen Elastizitätsbereich hinaus querverstellt wird, öffnet zumindest einer der Sohlenhalter 6, so daß der Schuh 5 freikommt.

Wenn vertikale Belastungen auf die Stand- bzw. Pedalplatte 3 ausgeübt werden, kommt es zwischen den aneinander anliegenden Oberflächen der Stand- bzw. Pedalplatte 3 und der Gleitplatte 2 zu Reibungskräften, die im Falle einer Querverstellung der Stand- bzw. Pedalplatte 3 bezüglich des Skis 1 einen Reibungswiderstand bilden. Im dargestellten Ausführungsbeispiel kommt die Stand- bzw. Pedalplatte 3 mit einer speziellen Kontaktfläche 8 auf der Oberfläche der Gleitplatte 2 zur Anlage. Anstelle eines flächigen Kontaktbereiches kann die Stand- bzw. Pedalplatte 3 ebenso punktförmige oder linienförmige Kontaktstellen aufweisen.

Für die Erzeugung einer bestimmten Reibungskraft bzw. eines definierten Reibungswiderstandes, können die Reibungsbeiwerte der miteinander zusammenwirkenden Oberflächen speziell aufeinander abgestimmt sein. Außerdem besteht die Möglichkeit, den Reibungswiderstand in Abhängigkeit des Verstellweges zu variieren. Beispielsweise kann wie in Fig. 1 die Gleitplatte 2 in mehrere, im Ausführungsbeispiel in fünf, Teilbereiche 9a bis 9e unterteilt sein, die bspw. jeweils eine andere Rauhigkeit aufweisen und/oder aus einem anderen Werkstoff bestehen und/oder eine andere Oberflächenform aufweisen. Beispielsweise kann vorgesehen sein, daß sich bei einem Kontakt der Kontaktfläche 8 mit dem Teilbereich 9b oder 9d ein höherer Reibungswiderstand ergibt als bei einem Kontakt mit dem mittleren Teilbereich 9c entsprechend Fig. 1. Der Reibungswiderstand kann sich dann nochmals erhöhen, wenn die Kontaktfläche 8 mit den Teilbereichen 9a oder 9e in Kontakt kommt.

Zusätzlich oder alternativ kann vorgesehen sein, daß die Gleitplatte 2 oder deren Teilbereiche 9 rampenartig ausgebildet sind, um in Abhängigkeit des Verstellweges den der Verstellung entgegengebrachte Widerstand zu beeinflussen.

Beispielsweise können die äußeren Teilbereiche 9a und 9e jeweils als Rampe ausgebildet sein, die nach außen ansteigt. Dadurch wird ein von der vertikalen Belastung der Standbzw. Pedalplatte 3 abhängiger zusätzlicher Auslösewiderstand bewirkt, durch den der Reibungswiderstand ergänzt oder ggf. ersetzt werden kann, wenn die Reibung zwischen Stand- bzw. Pedalplatte 3 und Gleitplatte 2 durch konstruktive Maßnahmen minimiert wird.

Die Vertikalbelastung, die zur Erzielung der Reibungskraft und somit des Reibungswiderstandes erforderlich ist, hängt in erster Linie vom Gewicht des Skifahrers ab. Darüber hinaus kann die Vertikalbelastung von der Vorlagehaltung des Skifahrers abhängen, insb. wenn die Stand- bzw. Pedalplatte 3 den Fersenbereich oder Zehenbereich des Skischuhs 5 unterstützt.

Wenn bei der Ausführungsform der Fig. 1 zwischen Skischuh 5 und Ski 1 ein Drehmoment bezüglich einer Skilängsachse wirksam ist, werden die Randzonen 8' und 8" der Kontaktfläche 8 unterschiedlich stark gegen die Gleitplatte 2 gedrängt. Wenn bspw. nur die Skilängskante 1' in die Piste einschneidet, wird der Randbereich 8' der Kontaktfläche 8 sehr stark gegen die Gleitplatte 2 gedrängt, während sich der Randbereich 8" von der Gleitplatte 2 zu entfernen sucht.

Im Ergebnis wirkt dann praktisch nur noch der Randbereich 8' mit der Gleitplatte 2 zusammen. Da bezüglich des Randbereiches 8' die Teilbereiche 9a bis 9e der Gleitplatte 2 unsymmetrisch angeordnet sind, muß sich dann eine unsymmetrische Auslösecharakteristik der Bindung einstellen, denn in Richtung der Skilängskante 1' kann die Randzone 8' nur längs eines kurzen Weges mit dem Teilbereich 9c zusammenwirken, während in Richtung der Skilängskante 1" für die Randzone 8' auf dem Teilbereich 9c eine große Weglänge zur Verfügung steht.

Bei der in Fig. 2 dargestellten Ausführungsform sind auf der Unterseite der Pedalplatte 3 zwei in Skiquerrichtung voneinander beabstandete Abstützelemente 10 und 10' angeordnet, welche symmetrisch zu einer vertikalen Längsmittelebene L des Skis 1 sind, wenn die Pedalplatte 3 ihre in Fig. 2 dargestellte mittlere Lage, d.h. ihre Normallage beim Skifahren, einnimmt. Diese Abstützelemente 10 und 10' wirken mit Teilstücken 11a bis 11c bzw. 11'a bis 11'c einer skiseitig angeordneten Gleitplatte 2 zusammen. Dabei sind die Teilstücke 11a und 11'a, 11b und 11'b sowie 11c und 11'c jeweils symmetrisch zur vorgenannte Längsmittelebene L des Skis 1 ausgebildet, wobei die Teilstücke 11a und 11'a zu den Skiseiten hin abfallende Rampen, die Teilstücke 11c und 11'c zur Skimitte hin abfallende Rampen und die Teilstücke 11b und 11'b zur Skioberseite parallele Ebenen bilden.

In der dargestellten Normal- bzw. Mittellage der Pedalplatte 3 sind die Mitten der Abstützelemente 10 und 10' jeweils an den Übergängen zwischen den Teilstücken 10b und 10c bzw. 10'b und 10'c positioniert.

Die insgesamt zur vertikalen Längsmittelebene L des Skis 1 symmetrische Konstruktion besitzt ein richtungsabhängiges Verhalten, wenn der Ski 1, etwa bei Kurvenfahrt, einseitig belastet wird. Bei Kurvenfahrt wird praktisch nur die kurveninnere Seitenkante der Lauffläche des Skis belastet.

Beispielsweise möge der Ski 1 in Fig. 2 auf der linken Kante belastet werden, d.h. die linke Seite des Skis 1 möge auf der Kurveninnenseite liegen. In diesem Falle liegt nur das linke Abstützelement 10 mit nennenswerter Belastung auf dem zugeordneten Teilstück 11b der Gleitplatte 2 auf. Vom rechten Abstützelement 10' werden praktisch keine Druckkräfte auf das zugeordnete Teilstück 11'b übertragen.

Wenn nun die Pedalplatte 2 in Fig. 2 relativ zum Ski 1 nach rechts zur Kurvenaußenseite verschoben werden soll, muß sich das linke Abstützelement 10 längs eines vergleichsweise kurzen Weges über das Teilstück 11b bewegen, bis das rampenartige Teilstück 11c erreicht wird und nur noch ein deutlich verminderter Reibungswiderstand auftreten kann, weil die senkrecht zur Skioberseite wirkende Belastung des linken Abstützelementes 10 im Zusammenwirken mit dem Teilstück 11c eine zur Kurvenaußenseite hin gerichtete Kraftkomponente verursacht.

Wenn sich dagegen die Pedalplatte 3 nach links zur Kurveninnenseite hin bewegt, wirkt das linke Abstützelement 10 erst nach einem langen Weg auf dem Teilstück 11b mit dem rampenartigen Teilstück 11a der Gleitplatte 2 zusammen, mit der Folge, daß eine Bewegung zur Kurveninnenseite hin längs eines größeren Weges ein erhöhter Reibungswiderstand entgegenwirkt.

Entsprechendes gilt mit umgekehrtem Richtungssinn, wenn die andere Längskante des Skis 1 belastet wird, weil in diesem Falle praktisch nur zwischen dem rechten Abstützelement 10' und den zugeordneten Teilstücken 11'a bis 11'c der Gleitplatte 2 größere Druckkräfte auftreten.

Im Beispiel der Fig. 3 ist die Stand- bzw. Pedalplatte 3 an einem Trägerteil 12 der in der Fig. 3 dargestellten Bindung befestigt, wobei das in Fig. 3 rechte, in Skilängsrichtung nach rückwärts weisende Ende der Stand- bzw. Pedalplatte 3 relativ zum Trägerteil 12 vertikal beweglich ist. Die Beweglichkeit in Aufwärtsrichtung wird durch ein skifestes Führungsteil 13 begrenzt, welches das zugewandte Ende der Stand- bzw. Pedalplatte 3 von oben etwas übergreift, jedoch die Stand- bzw. Pedalplatte 3 in Skiquerrichtung frei beweglich läßt.

Am Trägerteil 12 sind des weiteren die Sohlenhalter 6 um im wesentlichen vertikale Achsen schwenkbar gelagert.

Durch eine grundsätzlich herkömmliche, im Bindungsgehäuse 14 untergebrachte Auslöse- und Verriegelungsvorrichtung wird das Trägerteil 12 zusammen mit der Stand- bzw. Pedalplatte 3 in die in Fig. 3 dargestellte Mittel- bzw. Normallage relativ zum Ski 1 gedrängt. Gleichzeitig werden die Sohlenhalter 6 in der dargestellten Lage relativ zum Trägerteil 12 verriegelt. Damit können das Trägerteil 12 sowie die Sohlenhalter 6 den Vorderbereich der Sohle eines in Fig. 3 nicht dargestellten, auf die Stand- bzw. Pedalplatte 3 aufgesetzten Skischuhs von vorn, von seitwärts sowie von oben über- bzw. umgreifen und dementsprechend auf dem Ski 1 haltern. Sobald auf den Schuh relativ zum Ski 1 Störkräfte in Skiquerrichtung wirken, drückt die Schuhspitze gegen einen der Sohlenhalter 6, wobei bei hinreichend großer Störkraft das Trägerteil 12 zusammen mit der Stand- bzw. Pedalplatte 3 in Skiquerrichtung gegen die Kraft der Auslöse- und Riegelvorrichtung verschoben wird. Wird bei dieser Verschiebung ein Elastizitätsbereich überschritten, wird der vom Schuh in Richtung der Störkraft beaufschlagte Sohlenhalter 6 entriegelt, so daß der Schuh vom Ski freikommt.

Die bei der vorgenannten Querverschiebung zu überwindende Auslösekraft wird in Abhängigkeit von der Belastung der Stand- bzw. Pedalplatte 3 durch Zusammenwirken der Kontaktfläche 8 mit der Gleitplatte 2 in Fig. 1 bzw. der Abtützelemente 10 und 10' mit der Gleitplatte 2 in Fig. 2 verändert, wie oben dargestellt wurde.

Bei den vorangehend beschriebenen Ausführungsformen hängt die Auslösecharakteristik auch von der Belastung der Standbzw. Pedalplatte 3 ab. Diese Belastungsabhängigkeit ist besonders ausgeprägt, wenn, wie im Beispiel der Fig. 1, bei einer Querbewegung der Stand- bzw. Pedalplatte 3 relativ zum Ski 1 verschiedene Reibpartner, bspw. die Kontaktfläche 8 sowie die Teilbereiche 9a bis 9e der Gleitplatte 2, miteinander zusammenwirken.

Bei Anordnung der Stand- bzw. Pedalplatte 3 im Vorderfußbereich tritt eine nennenswerte Belastung der Stand- bzw. Pedalplatte 3 nur dann auf, wenn der Skifahrer sein Gewicht nach vorwärts verlagert, d.h. eine Haltung mit Vorlage einnimmt.

Grundsätzlich kann die Erfindung auch im Falle einer Rücklage des Skifahrers verwirklicht werden.

Dies wird wiederum anhand der Fig. 2 sowie der Fig. 3 erläutert.

Wenn der in den Fig. 2 und 3 nicht dargestellte Skischuh in die Bindung eingesetzt ist, wird das Vorderende der Sohle von den Sohlenhaltern 6 und/oder vom Trägerteil 12 von oben übergriffen, um die Schuhsohle auf dem Ski 1 festzuhalten. Wenn der Skifahrer eine Position mit Rücklage einnimmt, sucht sich das Vorderende der Schuhsohle vom Ski 1 abzuheben, wobei das Trägerteil 12 nach oben gedrängt wird. Gemäß der Fig. 2 kann sich nun das Trägerteil 12 mit an ihm angeordneten Abstützelementen 15 und 15' an skifesten Abstützflächen 16 und 16', die bspw. am Bindungsgehäuse 14 fest angeordnet sein können, abstützen.

Die Abstützelemente 15 und 15' sowie die Abstützflächen 16 und 16' sind in der dargestellten Mittellage des Trägerteiles 12 symmetrisch zur vertikalen Längsmittelebene L des Skis 1 angeordnet, wobei jedoch die Abstützflächen 16 und 16' bezüglich der Abstützelemente 15 und 15' jeweils unsymmetrisch ausgebildet sind und jeweils Teilstücke 16a bis 16c bzw. 16'a bis 16'c aufweisen können. Dabei liegen im dargestellten Beispiel die Teilstücke 16b und 16'b parallel zur Skioberseite, während die anderen Teilstücke zur Skimitte hin bzw. zur Skiaußenseite hin ansteigende Rampen bilden.

Wenn nun die in Fig. 2 rechte Skilängskante belastet und die andere Skilängskante entlastet wird, wird das Abstützelement 15 mit vergrößerter Kraft gegen die zugeordnete Abstützfläche 16 gedrängt, während zwischen dem Abstützelement 15' und der Abstützfläche 16' sehr geringe oder verschwindende Abstützkräfte auftreten. Wenn nun das Trägerteil 12 in Fig. 2 relativ zum Ski 1 nach links zur unbelasteten Skilängskante hin verschoben werden soll, muß sich das linke Abstützelement 15 längs eines vgl. kurzen Weges über das Teilstück 16b der Abstützfläche 16 bewegen, bis das rampenartige Teilstück 16a erreicht wird und die zwischen dem Abstützelement 15 und dem Teilstück 16a wirksamen Abstützkräfte aufgrund der rampenartigen Neigung des Teilstückes 16a eine Kraftkomponente in Richtung der linken Skilängskante bewirken.

Wenn dagegen das Trägerteil 12 in Fig. 2 nach rechts hin bewegt wird, wirkt das linke Abstützelement 15 erst nach einem langen Weg auf dem Teilstück 16b mit dem rampenförmigen Teilstück 16c zusammen, so daß die Abstützkräfte zwischen Abstützelement 15 und Teilstück 16c erst nach einer längeren Querbewegung des Trägerteiles 12 relativ zum Ski 1 eine Kraftkomponente in Fig. 2 nach links bewirken können.

Abweichend von der Darstellung der Fig. 2 können gemäß Fig. 4 die Abstützelemente 10 und 10' auch skiseitig und die Gleitplatte 2 unterseitig der Pedalplatte 3 angeordnet sein. Falls bei einer derartigen Konstuktion bei Kurvenfahrt die gleiche Unsymmetrie der Reibungswiderstände wie bei der in Fig. 2 dargestellten Konstruktion auftreten soll, müssen allerdings die zur Skioberseite parallelen Teilstücke 11b und 11'b gegenüber den zugeordneten Abstützelementen 10 und 10' zur Skimitte hin (und nicht wie in Fig. 2 zu den jeweiligen Skiaußenseiten hin) versetzt sein. Damit wird wiederum der Reibungswiderstand bei Verschiebung der Gleitplatte 2 relativ zum Ski 1 zur Kurvenaußenseite hin vermindert, während zur Kurveninnenseite hin ein erhöhter Reibungswiderstand vorliegt.

In entsprechender Weise können gemäß Fig. 4 die Abstützelemente 15 und 15' skifest, bspw. am Bindungsgehäuse, angeordnet sein, während die Abstützflächen 16 und 16' am Trägerteil 12 angeordnet oder ausgebildet sind. Falls bei einer solchen Konstruktion die gleiche Auslösecharakteristik wie bei der Ausführungsform der Fig. 2 erreicht werden soll, müssen die zur Skioberseite parallelen Teilstücke 16b und 16'b gegenüber den zugeordneten Abstützelemente 15 und 15' zur Skimitte hin versetzt sein.

Bei dem in den Fig. 2 und 4 dargestellten Ausführungsformen wird jeweils bei verstärkter Belastung einer Skilängskante eine Seitwärtsauslösung in Richtung der stärker belasteten Skilängskante erschwert, während eine Seitwärtsauslösung in entgegengesetzter Richtung erleichtert wird. Grundsätzlich kann auch eine entgegengesetzte Auslösecharakteristik verwirklicht werden. Dazu müssen die in den Fig. 2 und 4 dargestellten Anordnungen lediglich so verändert werden, daß die Abstützelemente 10 und 10' bzw. 15 und 15' in den dargestellten Mittellagen der Pedalplatte 3 bzw. des Trägerteiles 12 jeweils zum anderen Randbereich der Teilstücke 11b, 11'b, 16b bzw. 16'b der Abstützflächen versetzt sind.

Im übrigen ist die Erfindung nicht auf die dargestellten Formen der Abstützflächen 11a bis 16'c beschränkt. Beispielswiese ist es möglich, daß auch die Teilstücke 11b und 11'b ein rampenartiges Gefälle in Skiquerrichtung aufweisen. Entsprechendes gilt für die Teilstücke 16b und 16'b.

Soweit die Abstützelemente 10 und 10' bzw. die Teilstücke 11a bis 11'c der zugeordneten Abstützflächen und/oder die Abstützelemente 15 und 15' sowie die zugeordneten Abstützflächen 16 und 16' miteinander unter ausgeprägt belastungsabhängiger Reibung zusammenwirken, wird die Auslösecharakteristik der Bindung auch entsprechend stark durch Vor- oder Rücklage des Skiläufers beeinflußt. Sollte nun der Skifahrer gestürzt sein, ohne daß die Bindungen ausgelöst wurden sind die Ski bei am Boden liegendem Skiläufer relativ wenig belastet. Damit entfällt weitestgehend der Einfluß von Reibung, wenn nun der gestürzte Skifahrer mit dem Ski unkontrolliert gegen Hindernisse, wie Bäume oder Felsen, schlagen sollte. Im Ergebnis wird hier eine Auslösung erleichtert.

## Patentansprüche

1. Skibindung mit einstellbarer Schuh- bzw. Sohlenhalteranordnung (6,12) zur auslösbaren Halterung eines Skischuhs (5), einer Skischuhsohle (4) und/oder zumindest eines Sohlenendes in Skiquerrichtung gegen einstellbaren Auslösewiderstand, mit sowohl am Schuh oder an einem einer Seitwärtsbewegung des Schuhs folgenden Bindungsteil (3,12) als auch an einem skifesten Bindungsteil (2,14) zur Übertragung von Vertikalkräften zwischen Ski (1) und Schuh (5) angeordneten und in Normal- bzw. Mittellage des Schuhs bzw. des beweglichen Bindungsteiles zu einer vertikalen Mittellängsebene (L) symmetrischen Abstützelementen und -flächen (8',8",9a bis 9e, 10,10', 11a bis 11c, 11'a bis 11'c, 15, 15', 16a bis 16c, 16'a bis 16'c), die bei Auftreten eines Drehmomentes zwischen Schuh und Ski bezüglich einer Skilängsachse auf einer Seite der Mittellängsebene voneinander entlastet und/oder auf der anderen Seite der Mittellängsebene verstärkt gegeneinandergedrückt werden,
**dadurch gekennzeichnet,**
**daß** jede mit einem Abstützelement (8',8'',10,10',15,15') zusammenwirkende Abstützfläche (9a bis 9e, 11a bis 11c, 11'a bis 11'c, 16a bis 16c, 16'a bis 16'c) unsymmetrisch zu einer das jeweilige Abstützelement etwa mittig durchsetzenden, zur Mittellängsebene parallelen Vertikalebene ausgebildet ist.

2. Skibindung nach Anspruch 1,
**dadurch gekennzeichnet,**
**daß** eine skifeste Gleitfläche (9a bis 9e), auf der eine Seitwärtsbewegungen des Schuhs folgende Kontaktfläche (8) vertikal aufliegt, in Skiquerrichtung unterschiedliche Teilbereiche aufweist, und daß den Randzonen (8',8") der Kontaktfläche (8) auf den ihnen in Normal- bzw. Mittellage der Kontaktfläche zugeordneten Teilbereichen der Gleitfläche zur Skimitte hin jeweils ein anderer Weg als zur benachbarten Skilängskante hin zur Verfügung steht.

3. Skibindung nach Anspruch 1,
**dadurch gekennzeichnet,**
**daß** auf der Unterseite eines Seitwärtsbewegungen des Schuhs folgenden Bindungsteils (3,12) angeordnete, voneinander in Skiquerrichtung beabstandete Abstützelemente (10,10'), welche in der Normal- bzw. Mittellage symmetrisch zur Mittellängsebene (L) sind, mit Teilstücken (11a,b,c;11'a,b,c) einer skifest angeordneten, zur Mittellängsebene symmetrischen Gleitplatte zusammenwirken, wobei die Teilstücke unterschiedliches rampenartiges Gefälle in Skiquerrichtung aufweisen und die Abstützelemente in der Normal- bzw. Mittellage jeweils an Übergängen zweier Teilstücke positioniert sind.

4. Skbindung nach einem der Ansprüche 1 bis 3,
**dadurch gekennzeichnet,**
**daß** auf der Oberseite eines Seitwärtsbewegungen des Schuhs folgenden Bindungsteiles (3,12) angeordnete, voneinander in Skiquerrichtung beabstandete Abstützelemente (15,15'), welche in der Normal- bzw. Mittellage symmetrisch zur Mittellängsebene (L) sind, mit Teilstücken von skifesten, zur Mittellängsebene symmetrischen Abstützflächen (16,16') zusammenwirken, wobei die Teilstücke unterschiedliches rampenartiges Gefälle in Skiquerrichtung aufweisen und die Abstützelemente in der Normal- bzw. Mittellage jeweils an Übergängen zweier Teilstücke positioniert sind.

5. Skibindung nach Anspruch 1,
**dadurch gekennzeichnet,**
**daß** in Skiquerrichtung voneinander beabstandete skifeste Abstützelemente mit Teilstücken einer Gleitplatte (3) zusammenwirken, die an der Unterseite eines Seitwärtsbewegungen eines Schuhs folgenden Bindungsteiles angeordnet und in Mittel- bzw. Normallage symmetrisch zur Mittellängsebene (L) ist, wobei die Teilstücke unterschiedliches rampenartiges Gefälle in Skiquerrichtung aufweisen und die Abstützelemente in der Normal- bzw. Mittellage jeweils an Übergängen zweier Teilstücke positioniert sind.

6. Skibindung nach einem der Ansprüche 1 bis 3 und 5,
**dadurch gekennzeichnet,**
**daß** in Skiquerrichtung voneinander beabstandete skifeste Abstützelemente (15,15') oberhalb eines Seitwärtsbewegungen eines Schuhs folgenden Bindungsteiles mit auf dessen Oberseite angeordneten Abstützflächen (16,16') zusammenwirken, welche jeweils mehrere unterschiedliche Teilstücke aufweisen, wobei die Teilstücke unterschiedliches rampenartiges Gefälle in Skiquerrichtung aufweisen und die Abstützelemente in der Normal- bzw. Mittellage jeweils an Übergängen zweier Teilstücke positioniert sind.

7. Skibindung nach einem der Ansprüche 1 bis 6,
**dadurch gekennzeichnet,**
**daß** jedem Abstützelement (10,10';15,15') eine Abstützfläche mit Bereichen (11a,b,c;11'a,b,c;16a,b,c;16'a,b,c) zugeordnet ist, welche unterschiedliche Seitwärtsneigung in Skiquerrichtung und/oder unterschiedliche Reibkoeffizienten aufweisen.

8. Skibindung nach einem der Ansprüche 1 bis 7,
**dadurch gekennzeichnet,**
**daß** der Auslösewiderstand in Skiquerrichtung zur belasteten Sohlen- bzw. Skilängskante hin größer als zur anderen Sohlen- bzw. Skilängskante hin ist.

9. Skibindung nach einem der Ansprüche 1 bis 7,
**dadurch gekennzeichnet,**
**daß** der Auslösewiderstand in Skiquerrichtung zur belasteten Sohlen- bzw. Skilängskante kleiner als zur anderen Sohlenbzw. Skilängskante hin list.

10. Skibindung mit einstellbarer Schuh- bzw. Sohlenhalteranordnung (6,12) zur auslösbaren Halterung eines Skischuhs (5), einer Skischuhsohle (4) und/oder zumindest eines Sohlenendes in Skiquerrichtung gegen einstellbaren Auslösewiderstand, nach einem der Ansprüche 1 bis 9,
**dadurch gekennzeichnet,**
**daß** zwischen skifesten Bindungsteilen (2) und in Skiquerrichtung beweglichen Bindungsteilen (3) ein einer Querbewegung der beweglichen Bindungsteile entgegenwirkender Reibungswiderstand auftritt, wobei die Summe aus einem einstellbaren Auslösewiderstand und dem Reibungswiderstand auf eine für eine typische Fahrweise vorgebbare Auslösekraft der Bindung eingestellt ist.

## Claims

1. A ski binding comprising
an adjustable boot- and/or sole-retaining arrangement (6,12), having an adjustable release resistance, for releasably securing a ski boot (5), the sole (4) thereof and/or at least one sole end in transverse direction of the ski,
and comprising supporting elements and supporting surfaces (8',8'', 9a to 9e, 10,10', 11a to 11c, 11'a to 11'c, 15,15', 16a to 16c, 16'a to 16'c) vertically cooperating with oneother for transmitting vertical forces between ski and boot and being arranged, on the one hand, on the boot (5) or on a movable bindung part (3,12) which follows a transverse motion of the boot and, on the other hand, on a bindung part (2,14) which is fixed in relation to the ski,
said supporting elements and surfaces being symmetrical to a vertical central longitudinal plane (L), when the boot or the movable binding part is in its normal or central position, and being released from one another on the one side of said central longitudinal plane and/or additionally pressed against one another on the other side of said plane, when a torque in relation to a longitudinal axis acts between boot and ski,
wherein
each supporting surface (9a to 9e, 11a to 11c, 11'a to 11'c, 16a to 16c, 16'a to 16'c) cooperating with one of said supporting elements (8',8'',10,10',15,15') is non-symmetrical in relation to a vertical plane being parallel to the central longitudinal plane and intersecting the respective supporting element.

2. A ski binding according to claim 1,
wherein
a slide surface (9a to 9e) which is fixed in relation to the ski and supports a contact surface (8) which follows a transverse motion of the boot has different portions in transverse direction of the ski,
and wherein the border zones (8',8'') of the contact surface (8) have different paths available in the direction of the center of the ski and in the direction of the adjacent longitudinal edge of the ski on the portions of the contact surface which are associated with said border zones in the normal or central position thereof.

3. A ski binding according to claim 1,
wherein
supporting elements (10,10'), which are arranged on the underside of a binding part following the transverse motions of the boot and are spaced apart from one another in transverse direction of the ski and are, in the normal or central position, symmetrical in relation to the central longitudinal plane (L), cooperate with portions (11a,b,c; 11'a,b,c) of a slide plate which is fixed in relation to the ski and symmetrical in relation to the central longiudinal plane, said portions having different ramp-like gradients in transverse direction of the ski, and said supporting elements being respectively positioned in their normal or central position on intermediate regions between adjacent portions.

4. A ski binding according to one of claims 1 to 3,
wherein
supporting elements (15,15'), which are arranged on the upper side of a binding part following transverse motions of the boot and are spaced apart from one another in transverse direction of the ski and are, in their normal or central position, symmetrical in relation to the central longitudinal plane (L), cooperate with portions of supporting surfaces (16,16') which are fixed in relation to the ski and symmetrical in relation to the central longitudinal plane, said portions having different ramp-like gradients in transverse direction of the ski, and said supporting elements being respectively positioned in their normal or central position on intermediate regions adjacent portions.

5. A ski binding according to claim 1,
wherein
supporting elements which are fixed in relation to the ski and spaced apart from one another cooperate with portions of a slide plate (3) which is arranged on the underside of a binding part following transverse motions of a boot, said slide plate being in its central or normal position symmetrical in relation to the central longitudinal plane (L), said portions having different ramp-like gradients in transverse direction of the ski, and said supporting elements being respectively positioned in their normal or central position on intermediate regions between adjacent portions.

6. A ski binding according to one of claims 1 to 3 and 5,
wherein
supporting elements (15,15') which are spaced apart from one another in transverse direction of the ski and arranged above a binding part following transverse motions of a boot cooperate with supporting surfaces (16,16') on the upper side of said binding part, said supporting surfaces respectively having different portions which have different ramp-like gradients in transverse direction of the ski, and said supporting elements being respectively positioned in the normal or central position on intermediate regions between adjacent portions.

7. A ski binding according to one of claims 1 to 6,
wherein
each supporting element (10,10',15,15') is assigned a supporting surface with regions (11a to 11c, 11'a to 11'c, 16a to 16c, 16'a to 16'c) which have different degrees of sideward inclination in the transverse ski direction and/or different coefficients of friction.

8. A ski binding according to one of claims 1 to 7,
wherein
the release resistance, in the transverse ski direction, is greater in the direction of the loaded longitudinal sole and/or ski edge than in the direction of the other longitudinal sole and/or ski edge.

9. A ski binding according to one of claims 1 to 7,
wherein
the release resistance, in the transverse ski direction, is smaller in the direction of the loaded longitudinal sole and/or ski edge than in the direction of the other longitudinal sole and/or ski edge.

10. A ski binding comprising an adjustable boot- and/or sole-retaining arrangement (6,12), having an adjustable release resistance, for releasably securing a ski boot (5), the sole (4) thereof and/or at least one sole end in transverse direction of the ski against an adjustable release resistance,
according to one of claims 1 to 9,
wherein
a frictional resistance counteracting a transverse movement of the moveable binding parts occurs between binding parts (2) being fixed in relation to the ski and binding parts being moveable in transverse direction of the ski, the sum of an adjustable release resistance and the frictional resistance being adjusted to a selectable release force according to a typical kind of skiing.

## Revendications

1. Fixation de ski avec dispositif de support de chaussure ou de semelle (6, 12) réglable, pour le maintien déclenchable d'une chaussure de ski (5), d'une semelle de chaussure de ski (4) et/ou au moins d'une extrémité de semelle dans la direction transversale du ski contre une résistance au déclenchement réglable, comportant des éléments et des surfaces d'appui (8, 8'', 9a à 9e, 10, 10', 11a à 11c, 11'a à 11'c, 15, 15', 16a à 16c, 16'a à 16'c) disposés aussi bien sur la chaussure ou sur une pièce de fixation (3, 12) suivant un déplacement latéral de la chaussure que sur une pièce de fixation (2, 14) fixe par rapport au ski, pour transmettre des forces verticales entre le ski (1) et la chaussure (5), et symétriques par rapport à un plan longitudinal médian vertical (L) dans la position normale ou centrale de la chaussure ou de la pièce de fixation mobile, qui, lorsque se produit un couple de rotation entre la chaussure et le ski par rapport à un axe longitudinal du ski, sont dégagés l'un de l'autre sur un côté du plan longitudinal médian et/ou sont pressés de manière renforcée l'un contre l'autre sur l'autre côté du plan longitudinal médian,
**caractérisée en ce**
**que** chaque surface d'appui (9a à 9e, 11a à 11c, 11'a à 11c, 16a à 16c, 16'a à 16'c) coopérant avec un élément d'appui (8, 8'', 10, 10', 15, 15') est configurée de manière asymétrique par rapport à un plan vertical traversant l'élément d'appui considéré sensiblement de manière médiane, parallèle au plan longitudinal médian.

2. Fixation de ski selon la revendication 1,
**caractérisée en ce**
**qu'**une surface de glissement (9a à 9e) fixe par rapport au ski, sur laquelle repose verticalement une surface de contact (8) suivant des déplacements latéraux de la chaussure, présente dans la direction transversale du ski différentes zones partielles, et que les zones marginales (8, 8'') de la surface de contact (8) disposent respectivement en direction du milieu du ski, sur les zones partielles de la surface de glissement leur correspondant dans la position normale ou médiane de la surface de contact, d'un chemin autre que vers l'arête longitudinale de ski voisine.

3. Fixation de ski selon la revendication 1,
**caractérisée en ce**
**que** des éléments d'appui (10, 10') disposés sur le côté inférieur d'une pièce de fixation (3, 12) suivant des déplacements latéraux de la chaussure, distants l'un de l'autre dans la direction transversale du ski, lesquels dans la position normale ou médiane sont symétriques par rapport au plan longitudinal médian (L), coopèrent avec des sections (11a, b, c ; 11'a, b, c) d'une plaque de glissement disposée fixe par rapport au ski, symétrique par rapport au plan longitudinal médian, les sections présentant une pente de type rampe différente dans la direction transversale du ski et les éléments d'appui dans la position normale ou médiane étant positionnés respectivement à des transitions de deux sections.

4. Fixation de ski selon l'une des revendications 1 à 3,
**caractérisée en ce**
**que** des éléments d'appui (15, 15') disposés sur le côté supérieur d'une pièce de fixation (3, 12) suivant des déplacements latéraux de la chaussure, distants l'un de l'autre dans la direction transversale du ski, lesquels dans la position normale ou médiane sont symétriques par rapport au plan longitudinal médian (L), coopèrent avec des sections de surfaces d'appui (16, 16') fixes par rapport au ski, symétriques par rapport au plan longitudinal médian, les sections présentant une pente de type rampe différente dans la direction transversale du ski et les éléments d'appui dans la position normale ou médiane étant positionnés respectivement à des transitions de deux sections.

5. Fixation de ski selon la revendication 1,
**caractérisée en ce**
**que** des éléments d'appui fixes par rapport au ski, distants l'un de l'autre dans la direction transversale du ski, coopèrent avec des sections d'une plaque de glissement (3) qui est disposée sur le côté inférieur d'une pièce de fixation suivant des déplacements latéraux d'une chaussure et est symétrique par rapport au plan longitudinal médian (L), les sections présentant une pente de type rampe différente dans la direction transversale du ski et les éléments d'appui dans la position normale ou médiane étant positionnés respectivement à des transitions de deux sections.

6. Fixation de ski selon l'une des revendications 1 à 3 et 5,
**caractérisée en ce**
**que** des éléments d'appui (15, 15') fixes par rapport au ski, distants l'un de l'autre dans la direction transversale du ski, au-dessus d'une pièce de fixation suivant des déplacements latéraux d'une chaussure, coopèrent avec des surfaces d'appui (16, 16') disposées sur son côté supérieur, lesquelles présentent chacune plusieurs sections différentes, les sections présentant une pente de type rampe différente dans la direction transversale du ski et les éléments d'appui dans la position normale ou médiane étant positionnés respectivement à des transitions de deux sections.

7. Fixation de ski selon l'une des revendications 1 à 6,
**caractérisée en ce**
**qu'**à chaque élément d'appui (10, 10' ; 15, 15') correspond une surface d'appui avec des zones (11a, b, c ; 11'a, b, c ; 16a, b, c ; 16'a, b, c) qui présentent une inclinaison latérale différente dans la direction transversale du ski et/ou des coefficients de frottement différentes.

8. Fixation de ski selon l'une des revendications 1 à 7,
**caractérisée en ce**
**que** la résistance de déclenchement dans la direction transversale du ski est plus grande en direction de l'arête longitudinale de semelle ou de ski sollicitée qu'en direction de l'autre arête longitudinale de semelle ou de ski.

9. Fixation de ski selon l'une des revendications 1 à 7,
**caractérisée en ce**
**que** la résistance de déclenchement dans la direction transversale du ski est plus petite en direction de l'arête longitudinale de semelle ou de ski sollicitée qu'en direction de l'autre arête longitudinale de semelle ou de ski.

10. Fixation de ski avec dispositif de support de chaussure ou de semelle réglable (6, 12), pour le maintien déclenchable d'une chaussure de ski (5), d'une semelle de chaussure de ski (4) et/ou au moins d'une extrémité de semelle dans la direction transversale du ski contre une résistance au déclenchement réglable, selon l'une des revendications 1 à 9,
**caractérisée en ce**
**qu'**entre les pièces de fixation (2) fixes par rapport au ski et les pièces de fixation (3) mobiles dans la direction transversale du ski apparaît une résistance de frottement s'opposant à un déplacement transversal des pièces de fixation mobiles, la somme d'une résistance de déclenchement réglable et de la résistance de frottement étant réglée pour une force de déclenchement de la fixation prédéfinissable pour une manière de skier typique.
